# EUROPÄISCHE PATENTSCHRIFT

(11) **EP 0 403 778 B1**
(45) Veröffentlichungstag und Bekanntmachung des Hinweises auf die Patenterteilung: **20.07.1994**
(21) Anmeldenummer: 90108764.3
(22) Anmeldetag: 10.05.1990
(51) Int. Cl.: B02C 25/00, B02C 23/22

(54) **Verfahren zum Betrieb einer Anlage zur zerkleinerung bzw. Mahlung von sprödem Gut**
Method of operating an arrangement for the breaking up of friable material
Procédé d'exploitation d'une installation de broyage pour matériau friable

(30) Priorität: 20.06.1989 DE 3920005
(43) Veröffentlichungstag der Anmeldung: 27.12.1990
(73) Patentinhaber: DEUTZ Aktiengesellschaft, 51063 Köln (DE)
(72) Erfinder: Strasser, Siegfried, D-5203 Much (DE); Göddecke, Franz, D-5090 Leverkusen 3 (DE)

(56) Entgegenhaltungen:
- EP-A- 0 204 081
- BE-A- 566 774
- DE-A- 2 620 461
- FR-A- 2 098 038

## Beschreibung

Die Erfindung betrifft ein Verfahren zum Betreib einer Anlage zur Zerkleinerung bzw. Mahlung von sprödem Gut, enthaltend eine mit hoher Preßkraft betriebene Hochdruck-Walzenpresse mit Gutbettzerkleinerung des Gutes und einen der Walzenpresse nachgeschalteten Sichter, dessen Grobgutaustrag (Grieße) zum Gutaufgabeschacht der Walzenpresse rezirkuliert wird.

Bei einer bekannten Zerkleinerung spröden Mahlgutes (EP-PS 0 084 383) wird das Mahlgut, z. B. nicht vorzerkleinerter Zementklinker, im Walzenspalt einer Hochdruck-Walzenpresse unter hohem Druck gepreßt, was teils zur Partikelzerstörung, teils zur Erzeugung von Anrissen im Partikelinneren führt und sich sichtbar in der Bildung von Agglomeraten (sogenannten Schülpen) äußert, die sich mit vergleichsweise geringem Energieaufwand desagglomerieren bzw. auflösen lassen und die infolge der Anwendung des hohen Preßdruckes unter Zerstörung des Korngefüges bereits fertig feines Gut enthalten, so daß die bekannte Zerkleinerung insgesamt durch einen niedrigen spezifischen Energiebedarf gekennzeichnet ist. Beim Betrieb der Hochdruck-Walzenpresse zum Verdichten bzw. zur Druckbehandlung des körnigen Gutes muß das dem Walzenspalt zugeführte Aufgabegut von den gegenläufig angetriebenen Walzen erfaßt und durch Reibung in den Walzenspalt eingezogen werden. Dabei werden die einzelnen Partikel des eingezogenen Mahlgutes in einem Gutbett, d. h. in einer zwischen den beiden Walzenoberflächen zusammengedrückten Materialschüttung bei Anwendung des extrem hohen Druckes gegenseitig zerquetscht, so daß man hierbei von der sogenannten Gutbettzerkleinerung spricht.

Bisher wurden in den Gutaufgabeschacht der Walzenpresse das Frischgut und die vom Sichter rezirkulierten Grieße unmittelbar aufgegeben. Der Gutfüllstand im Gutaufgabeschacht wurde dadurch aufrecht erhalten, daß in den Schacht je nach Füllstand mehr oder weniger große Mengenströme an Frischgut gefördert worden sind, wodurch aber ein ungleichmäßiges Regelungsverhalten, d. h. erhebliche Schwankungen im System auftreten können. Das Guteinzugsvermögen der Walzen würde an sich verbessert werden, wenn das Aufgabegut in einer solchen Menge aufgegeben wird, daß sich über dem Walzenspalt eine hohe Aufgabegutschüttung in einem entsprechend hohen Aufgabeschacht bildet. Ein großer bzw. hoher über dem Walzenspalt der Hochdruck-Walzenpresse angeordneter Gutaufgabeschacht kann jedoch folgende Schwierigkeiten bereiten: Ist das in den Aufgabeschacht der Walzenpresse gegebene Aufgabegut zumindest zum Teil schon sehr feinkörnig, indem zum frischen Aufgabegut z. B. große Mengen der Grieße eines der Walzenpresse nachgeschalteten Sichters rezirkuliert werden, so kann insbesondere bei hohen Aufgabeschächten mit hohen Materialfüllständen und niedrigen Schüttgewichten des dem Aufgabeschacht der Walzenpresse zugeführten Aufgabegutes, verstärkt hervorgerufen durch große Mengen bereits relativ feiner rezirkulierter Grieße zur Walzenpresse, das Problem entstehen, daß die durch die Hochdruckpressung aus der Aufgabegutschüttung gepreßte Luft nicht mehr entweichen kann, was das Guteinzugsvermögen der Walzen verschlechtert, die Durchsatzleistung der Walzenpresse vermindert bzw. die an sich erzielbare Energieersparnis beeinträchtigt und zu einem ungleichmäßigen Betrieb der Walzenpresse führt. Außerdem machen sich bei hohen Aufgabegutschächten mit hohen Aufgabegutschüttungen erhebliche Wandreibungswiderstände des Aufgabegutes bemerkbar, welche das Nachfließen des Aufgabegutes in den Walzenspalt besonders im Randbereich behindern; durch das verringerte Guteinzugsvermögen der Walzen an ihren Randzonen wird dann nicht nur die Durchsatzleistung der Walzenpresse beeinträchtigt, sondern dadurch gelangen auch unverdichtete oder nicht ausreichend gepreßte Materialien durch den Walzenspalt, die zum Zwecke einer erneuten Pressung zum Gutaufgabeschacht zurückgeführt werden müssen. Durch das behinderte Nachrutschen des Aufgabegutes in hohen Aufgabegutschächten der Walzenpresse können außerdem Effekte der Entmischung der verschiedenen Körnungen des in den Walzenspalt einzuziehenden Aufgabegutes auftreten.

Bei einem nichtgattungsgemäßen Zerkleinerungsverfahren (EP-A-204 081) ist einer Walzenmühle mit Gutbettzerkleinerung nicht ein Sichter, sondern eine durch geringe Energieausnutzung gekennzeichnete Kugelmühle nachgeschaltet, die beim erfindungsgemäßen Verfahren gar nicht vorhanden ist. Bei diesem bekannten Zerkleinerungsverfahren, bei dem einer Kreislaufmahlanlage mit Kugelmühle und Sichter die Gutbettzerkleinerungs-Walzenmühle vorgeschaltet ist, werden die Sichtergrieße mengenmäßig geregelt aufgeteilt zur Rezirkulierung einerseits zum Gutaufgabeschacht der Walzenmühle und andererseits zum Guteinlauf der Kugelmühle, um die Summe aus Frischgutmenge plus Grießemenge sowie den Gutfüllstand im Aufgabeschacht der Walzenmühle konstant zu halten. Die Sichtergrieße werden ohne Zwischenspeicher unmittelbar in den Gutaufgabeschacht der Walzenmühle rezirkuliert, wodurch die eingangs geschilderten Schwierigkeiten beim Betrieb einer derartigen Zerkleinerungsanlage gegeben sind.

Bei einer bekannten Mahltrocknungsanlage (DE-A-26 20 461), bei der einer Kreislaufmahleinrichtung wiederum mit Kugelmühle und Sichter eine Prallhammermühle vorgeschaltet ist, werden die Sichtergrieße in einem Zwischenbehälter gesammelt und von dort mengenmäßig aufgeteilt über jeweils einen Schneckenförderer sowohl in den Einlauf der Kugelmühle als auch in den Einlauf der Prallhammermühle eingeleitet. Mangels Vorhandensein einer Gutbettzerkleinerungs-Walzenpresse mit Gutaufgabeschacht tritt dort das eingangs geschilderte technische Problem gar nicht auf.

Der Erfindung liegt die Aufgabe zugrunde, ein Verfahren zum Betrieb einer Zerkleinerungsanlage der eingangs genannten Art zu schaffen, das während des Betriebes bei gegebenenfalls notwendig werdenden Regeleingriffen zum Aufrechterhalten des Füllstandes des Walzenpressen-Gutaufgabeschachtes mit nur geringen Systemschwankungen auskommt und das beim Anfahren des Betriebes einen schnellen Aufbau des Mahlkreislaufes gewährleistet.

Diese Aufgabe wird gemäß der Erfindung mit den Maßnahmen des Kennzeichnungsteils des Anspruchs 1 gelöst. Eine vorteilhafte Ausgestaltung ist im Unteranspruch angegeben.

Während bei den bekannten Verfahren zum Betrieb einer Zerkleinerungsanlage der gattungsgemäßen Art die Grieße des der Hochdruck-Walzenpresse nachgeschalteten Sichters bisher immer unmittelbar in den Walzenpressen-Gutaufgabeschacht rezirkuliert worden sind, in den auch das zu zerkleinernde Frischgut aufgegeben wird, ist für die vorliegende Erfindung charakteristisch, daß die Sichtergrieße nicht unmittelbar in den Walzenpressen-Gutaufgabeschacht eingeführt werden, sondern zunächst in einem Grießebunker zwischengespeichert werden, der ein Austragsmengen-Dosierorgan, z. B. eine Dosierbandwaage aufweist. Der Gutfüllstand im Gutaufgabeschacht der Walzenpresse wird gemessen und in Abhängigkeit der Höhe dieses Füllstandes erfolgt ein Regeleingriff nicht auf die dem Gutaufgabeschacht zugeführte Frischgutmenge, sondern ein Regeleingriff auf das Austragsmengen-Dosierorgan des Grießebunkers und damit auf die Grießemenge, die vom Grießebunker über das Dosierorgan in den Walzenpressen-Gutaufgabeschacht gefördert wird. Auf diese Weise kann der Füllstand im Walzenpressen-Gutaufgabeschacht auf konstante Höhe bzw. Menge oder innerhalb zugelassener Grenzwerte geregelt werden. Bei Zerkleinerungsanlagen der gattungsgemäßen Art ist die vom Sichter rezirkulierte Grießemenge ca. 3 bis 8 mal so groß wie die Frischgutmenge, so daß in Verbindung mit dem Grießezwischenpuffer ein gleichmäßigeres Regelverhalten der gesamten Zerkleinerungsanlage mit geringeren Systemschwankungen zustande kommt. Der Walzenpressen-Gutaufgabeschacht, bei dem gewährleistet ist, daß er immer mit Gut voll gefüllt ist, kann vergleichsweise klein bzw. niedrig bleiben, so daß die eingangs erwähnten mit hohen Gutaufgabeschächten verbundenen Schwierigkeiten wie das Entlüftungsproblem, Wandreibungseffekte, Entmischungseffekte oder dergleichen vermindert oder vermieden sind.

Beim Anfahren der Zerkleinerungsanlage, wenn also der Sichter sowie der Grießebunker noch leer sind, wird der Walzenpressenaustrag unter Umgehung des Sichters über einen Bypass so lange direkt in den Grießebunker gefördert, bis im Grießebunker die gewünschte Füllstandshöhe bzw. Füllstandsmenge erreicht ist, wonach dann für den weiteren Betrieb der Zerkleinerungsanlage der Walzenpressenaustrag dem Sichter und dessen Grieße dem Grießebunker zugeleitet werden. Durch diese Anfahrtechnologie kann der Mahlkreislauf schneller aufgebaut werden und die Dosierorgane können klein dimensioniert bleiben.

Zum Zwecke der Füllstandshöhen- bzw. mengenmessung können der Walzenpressen-Gutaufgabeschacht sowie der Grießebunker gewogen werden.

In Abhängigkeit des Füllstandes im Grießebunker kann ein Regeleingriff auf ein dem Gutaufgabeschacht vorgeschaltetes Frischgutmengen-Dosierorgan erfolgen. Auf diese Weise kann die Füllstandshöhe bzw. Füllstandsmenge im Grießebunker konstant oder innerhalb zugelassener Grenzwerte geregelt werden, wobei das Regelverhalten vorzugsweise so eingestellt wird, daß nur geringe Frischgutmengenschwankungen zustande kommen.

Die Erfindung und deren weitere Merkmale und Vorteile werden anhand des in der Zeichnung schematisch dargestellten Ausführungsbeispieles näher erläutert.

Die Zeichnung zeigt schematisch das Fließbild einer Kreislaufmahlung zur Herstellung von z. B. Zement. Die erste Stufe der Kreislaufmahlung besteht aus einer Hochdruck-Walzenpresse (10), auf deren Walzenspalt das zu zerkleinernde bzw. zu mahlende Aufgabegut, z. B. Zementklinker und Gips über Dosierbandwaagen (11 und 12), Förderorgan (13) sowie einen vergleichsweise kleinen bzw. niedrigen Aufgabeschacht (14) aufgegeben wird. Die Korngröße eines wesentlichen Teils des Aufgabeguts kann größer sein als die Weite des engsten Walzenspaltes von z. B. 20 mm zwischen den beiden Preßwalzen, die einen Durchmesser von beispielsweie 900 mm haben können. Die auf das Gut drückende Preßkraft der Walzen der Walzenpresse (10) beträgt mehr als 2 MN/m Walzenlänge, beispielsweise 6 bis 9 MN/m. Das Aufgabegut wird im Spalt zwischen den Walzen durch eine kombinierte Einzelkornzerkleinerung und Gutbettzerkleinerung zerkleinert.

Bei der Gutbettzerkleinerung drückt das zwischen die Walzen eingezogene Gut die Walzen auseinander und die Teilchen des Aufgabegutes zerquetschen sich im Walzenspalt in einer Schüttung bzw. in einem Gutbett gegenseitig. Die beiden Komponenten Zementklinker und Gips treten aus dem Walzenspalt zerkleinert und teilweise agglomeriert, d. h. zu Schülpen (15) verpreßt aus, deren Anteil an bereits bis zur gewünschten Zementfeinheit reduzierten Partikeln (z. B. etwa 25 % kleiner 90 um) bereits relativ hoch sein kann.

Die Schülpen (15) werden über einen Förderer (16), z. B. Becherwerk zum Guteintrag eines Sichters (17) transportiert, in den über ein Spiralgehäuse Sichtluft (18) einströmt. Im Sichter (17) ist ein rotierender Desagglomerator angeordnet, der gleichzeitig ein Prallzerkleinerer sein kann, und Schülpen (15) werden im Sichter desagglomeriert und gesichtet. Es besteht auch die Möglichkeit, dem Sichter (17) einen externen Desagglomerator/Zerkleinerer (19) vorzuschalten. Der Sichtluft/Feingutaustrag des Sichters (17) führt über einen Zyklonabscheider (20), Saugzuggebläse (21) und Filter (22) zu einem Saugzuggebläse (23), welches das Abgas (24) befreit von Fertiggut, d. h. Fertigzement (25, 26) abzieht, der die Anlage mit einer Kornfeinheit von z. B. kleiner 90 um verläßt. Ein Teilstrom des das Saugzuggebläse (21) verlassenden Abgasstromes wird als Sichtluft (18) in den Sichter (17) rezirkuliert.

Die Grobkornfraktion (Grieße) (27) des Sichters (17) wird zunächst in einem Grießebunker (28) zwischengespeichert, der im Vergleich zum Walzenpressen-Gutaufgabeschacht (14) groß sein kann und der ein Austragsmengen-Dosierorgan wie z. B. Dosierbandwaage (29) aufweist, die dem Gutaufgabeschacht (14) vorgeschaltet ist. Die Füllstandshöhe (L 1) im Gutaufgabeschacht (14) der Walzenpresse (10) wird gemessen und in Abhängigkeit dieses Füllstandes erfolgt über eine Regeleinheit (30) ein Regeleingriff auf die Dosierbandwaage (29) des Grießebunkers (28) in der Weise, daß die Füllstandshöhe (L 1) im Walzenpressen-Gutaufgabeschacht (14) immer auf konstante Höhe oder innerhalb zugelassener Grenzwerte geregelt wird. Auch die Füllstandshöhe (L 2) im Grießebunker (28) wird gemessen und in Abhängigkeit dieses Füllstandes erfolgt über eine Regeleinheit (31) ein Regeleingriff auf das Frischgutmengen-Dosierorgan (11) und/oder Frischgutmengen-Dosierorgan (12). Auf diese Weise kann auch die Füllstandshöhe (L 2) im Grießebunker (28) auf konstante Höhe oder wenigstens innerhalb zugelassener Grenzwerte geregelt werden. Zum Zwecke einer einfachen Füllstandshöhen- bzw. mengenmessung (L 1 und L 2) können der Gutaufgabeschacht (14) sowie der Grießebunker (28) gewogen werden, indem diese Teile z. B. auf Druckmeßdosen gelagert werden.

Beim Anfahren der Zerkleinerungsanlage, wenn also der Sichter (17) sowie der Grießebunker (28) noch leer sind, wird der Walzenpressenaustrag (15) über eine Materialweiche bzw. über einen gestrichelt gezeichneten Bypass (32) unter Umgehung des Sichters (17) so lange direkt in den Grießebunker (28) gefördert, bis im Grießebunker die gewünschte Füllstandshöhe (L 2) bzw. Füllstandsmenge erreicht ist, wonach für den weiteren Betrieb der Walzenpressenaustrag (15) dem Sichter (17) und dessen Grieße (27) dem Grießebunker (28) zugeleitet werden. Durch diese Anfahrtechnologie kann der Mahlkreislauf schneller aufgebaut werden und die Dosierbandwaagen können klein dimensioniert bleiben.

## Patentansprüche

1. Verfahren zum Betrieb einer Anlage zur Zerkleinerung bzw. Mahlung von sprödem Gut, enthaltend eine mit hoher Preßkraft betriebene Hochdruck-Walzenpresse (10) mit Gutbettzerkleinerung des Gutes und einen der Walzenpresse nachgeschalteten Sichter (17), dessen Grobgutaustrag (Grieße) zum Gutaufgabeschacht der Walzenpresse rezirkuliert wird, dadurch gekennzeichnet, daß die Sichtergrieße (27) in einem Grießebunker (28) mit Austragsmengen-Dosierorgan (29) zwischengespeichert werden, daß der Füllstand (L 1) im Gutaufgabeschacht (14) der Walzenpresse (10) gemessen wird und in Abhängigkeit dieses Füllstandes ein Regeleingriff auf das Austragsmengen-Dosierorgan (29) des Grießebunkers (28) erfolgt, und daß beim Anfahren der Anlage der Walzenpressenaustrag (15) unter Umgehung des Sichters (17) über einen Bypass (32) so lange direkt in den Grießebunker (28) gefördert wird, bis im Grießebunker die gewünschte Füllstandshöhe bzw. Füllstandmenge (L 2) erreicht ist, wonach der Walzenpressenaustrag (15) dem Sichter (17) zugeleitet wird.

2. Verfahren nach Anspruch 1, dadurch gekennzeichnet, daß zum Zwecke der Füllstandshöhen- bzw. mengenmessung der Walzenpressen-Gutaufgabeschacht (14) sowie der Grießebunker (28) gewogen werden.

## Claims

1. A method for the operation of an assembly for the breaking up or crushing of friable material, incorporating a high-pressure roll press (10) operated at high pressure, with material bed break-up of the material and a particle classifier (17) arranged downstream of the roll press, with the coarse material discharge of the particle classifier (17) recirculated to the material feed chute of the roll press, characterised in that the coarse material (27) from the particle classifier (17) is stored intermediately in a coarse material container (28) with a discharge quantity metering element (29), that the filling level (L 1) is measured in the material feed chute (14) of the roll press (10) and the discharge quantity metering element (29) of the coarse material container (28) is subject of regulatory control as a function of this filling level, and that, upon start-up of the assembly, the roll press discharge (15) is fed directly into the coarse material container via a bypass (32), avoiding the particle classifier (17), until such time as the desired filling level or filling quantity (L 2) has been reached, whereupon the roll press discharge (15) is routed to the particle classifier (17).

2. A method according to Claim 1, characterised in that the roll press material feed chute (14) and the coarse material container (28) are weighed in order to determine the filling level or quantity.

## Revendications

1. Procédé d'exploitation d'une unité de broyage ou de concassage de produit friable, comprenant une presse à cylindres à haute pression (10) chargée par une force de pression élevée avec broyage en lit du produit et un séparateur (17) placé en aval de la presse à cylindres, dont le produit grossier (granulat) est recyclé dans la trémie d'alimentation de la presse à cylindre, caractérisé en ce que le granulat séparé (27) est stocké en intermédiaire dans une réserve à granulat (28) avec un organe doseur (29) de quantités broyées, qu'on mesure le remplissage (L1) dans la trémie d'alimentation en produit initial (14) de la presse à cylindres (10) et en fonction de ce niveau une action de régulation est déclenchée pour l'organe de doseur (29) de la réserve à granulat (28) et qu'au démarrage de l'unité le produit sortant de la presse à cylindres (15) évite le séparateur (17) par un by-pass (32) et est conduit directement dans la réserve à granulat (28) jusqu'à ce que le niveau ou la quantité de remplissage atteigne la valeur souhaitée (L2), après quoi le produit sortant de la presse à cylindres (15) est conduit au séparateur (17).

2. Procédé selon la revendication 1, caractérisé en ce que pour mesurer les hauteurs ou les quantités de remplissage, on pèse la trémie d'alimentation de la presse à cylindres (14) ainsi que la réserve à granulat (28).
